# FASCICULE DE BREVET EUROPEEN

(11) **EP 0 625 598 B1**
(45) Date de publication et mention de la délivrance du brevet: **12.11.1997**
(21) Numéro de dépôt: 94440035.7
(22) Date de dépôt: 18.05.1994
(51) Int. Cl.: D01G 15/98, D01G 15/80

(54) **Dispositif de nettoyage des cylindres Morel sur une carde**
Morelzylinderreinigungsvorrichtung an einer Karde
Cleaning apparatus of morel cylinders on a carding machine

(30) Priorité: 19.05.1993 FR 9306277
(43) Date de publication de la demande: 23.11.1994
(73) Titulaire: N. Schlumberger et Cie., S.A., 68500 Guebwiller (FR)
(72) Inventeur:
(74) Mandataire: Nuss, Pierre

(56) Documents cités:
- WO-A-91/09164
- GB-A- 892 111
- US-A- 2 536 589
- US-A- 2 742 673

## Description

La présente invention concerne le domaine de l'industrie textile, en particulier les cardes, et notamment le nettoyage des cylindres Morel de ces dernières, et a pour objet un dispositif de nettoyage des cylindres Morel sur une carde.

Pour qu'une carde fonctionne dans de bonnes conditions et avec un rendement acceptable, il est nécessaire que tous ses cylindres soient correctement et régulièrement nettoyés, ce sans danger pour le ou les opérateurs.

Enfin, on connaît par US-A-2 536 589, un nettoyeur de carde, qui est amovible et est muni d'un porte-outils monté sur un chariot déplaçable sur un tube, s'étendant parallèlement à l'axe du cylindre et sous ledit cylindre suivant l'arasement complet, ce nettoyeur comportant à une extrémité une garniture semi-rigide auto-nettoyante. Ce document représente l'état de la technique le plus proche. Cependant, le nettoyeur selon US-A-2 536 589 est d'une constitution complexe mettant en oeuvre de multiples assemblages et sous-ensembles, de sorte qu'il forme un bloc lourd, encombrant et d'un prix de revient élevé.

La présente invention a pour but de pallier ces inconvénients en proposant un dispositif simple et efficace et pouvant être facilement démonté.

A cet effet, l'invention a pour objet un dispositif de nettoyage des cylindres Morel sur une carde, amovible et muni d'un porte-outils monté sur un chariot déplaçable sur un tube, s'étendant parallèlement à l'axe du cylindre Morel et sous le cylindre Morel suivant l'arasement complet, ce dispositif comportant à une extrémité un nettoyeur sous forme d'une garniture semi-rigide auto-nettoyante, caractérisé en ce qu'il comporte, en outre, à son autre extrémité un contre-poids et en ce qu'il est monté de manière pivotante sur le chariot par l'intermédiaire d'un axe fixé sur ledit chariot et coopère, de manière démontable, avec ledit axe par l'intermédiaire d'une patte d'accrochage.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation latérale, partiellement en coupe, du dispositif conforme à l'invention ;
la figure 2 est une vue de dessus du moyen de déplacement du nettoyeur, et
la figure 3 est une vue par le dessous du mécanisme de verrouillage du chariot portant le nettoyeur.

La figure 1 des dessins annexés, représente un dispositif de nettoyage des cylindres Morel sur une carde qui est essentiellement constitué par un porte-outils 1 déplaçable sous le cylindre Morel 2 suivant l'arasement complet et amovible.

Le porte-outils 1 est monté sur un chariot 3 déplaçable sur un tube 4, s'étendant parallèlement à l'axe du cylindre Morel 2, et comporte à une extrémité un nettoyeur 5 sous forme d'une garniture semi-rigide auto-nettoyante et à son autre extrémité un contre-poids 6.

Le porte-outils 1 est monté de manière pivotante sur le chariot 3 par l'intermédiaire d'un axe 7 fixé sur ledit chariot 3 et coopère, de manière démontable, avec ledit axe 7 par l'intermédiaire d'une patte d'accrochage 11. Ce montage réalise une liaison par charnière entre le porte-outils 1 et le chariot 3.

Le chariot 3 est guidé sur le tube 4 au moyen de roulettes 8 et est verrouillable sur ledit tube 4 par l'intermédiaire d'une came 9 actionnée au moyen d'un levier 10. En outre, la surface supérieure du nettoyeur 5 tournée vers le cylindre Morel 2 coopère avec l'enroulement en spirale de la garniture dudit cylindre Morel 2, de sorte que la rotation de ce dernier provoque un déplacement axial du porte-outils 1 et du nettoyeur 5.

Le dispositif de nettoyage conforme à l'invention fonctionne de la manière suivante :

Sous l'effet du contre-poids 6 le nettoyeur 5 est appuyé contre la garniture du cylindre Morel 2 en vue de son nettoyage. Lors de la rotation du cylindre Morel 2 sa garniture en spirale engrène avec la garniture du nettoyeur 5, de sorte que ce dernier se déplace devant le cylindre Morel suivant une génératrice, et sur toute la largeur de la machine.

En fonction de l'efficacité de nettoyage recherchée, il est possible de mettre plusieurs porte-outils 1 avec nettoyeur 5 en service sous un même cylindre Morel 2. Lorsque le porte-outils 1 avec le nettoyeur 5 arrive en bout de course de nettoyage, l'opérateur soulève le porte-outils au niveau du contre-poids 6 et déplace le chariot 3 vers son point de départ.

Selon une variante de réalisation de l'invention, non représentée aux dessins annexés, le dispositif de nettoyage peut être automatisé par prévision sur le chariot 3 d'un moyen motorisé agissant sur le tube de guidage 4, un moyen de pivotement du porte-outils 1, agissant sur ce dernier dans le sens d'un dégagement du nettoyeur 5 hors de contact d'avec le cylindre Morel 2, étant également prévu sur le chariot 3. Ce moyen de pivotement peut avantageusement se présenter sous forme d'un vérin ou d'un électro-aimant. Ainsi, lorsque le dispositif de nettoyage arrive en bout de course de nettoyage, un contact de fin de course peut déclencher, d'une part, le pivotement du porte-outils en vue du dégagement du nettoyeur 5 et, d'autre part, l'actionnement du moyen de déplacement du chariot 3, un nouveau cycle de nettoyage pouvant être déclenché par un contact de fin de course disposé du côté du départ du nettoyage.

La présente invention propose un dispositif de nettoyage des cylindres Morel perfectionné et semi-automatisé ou totalement automatique, de sorte que l'opération de nettoyage permet un gain de temps important, que l'opérateur peut effectuer un autre travail en temps masqué, et qu'en conséquence le rendement global de la machine est considérablement amélioré.

En outre, le nettoyage est réalisé d'une manière beaucoup plus régulière, de sorte que la qualité du nettoyage et, de ce fait, la qualité du produit sortant, sont les plus constantes possibles.

Par ailleurs, le nettoyage automatique permet d'éviter le démontage du bac, du chasseur et des communicateurs, de sorte que le travail de l'opérateur est allégé.

## Revendications

1. Dispositif de nettoyage des cylindres Morel sur une carde, amovible et muni d'un porte-outils (1) monté sur un chariot (3) déplaçable sur un tube (4), s'étendant parallèlement à l'axe du cylindre Morel (2) et sous le cylindre Morel (2) suivant l'arasement complet, ce dispositif comportant à une extrémité un nettoyeur (5) sous forme d'une garniture semi-rigide auto-nettoyante, caractérisé en ce qu'il comporte, en outre, à son autre extrémité un contre-poids (6) et en ce qu'il est monté de manière pivotante sur le chariot (3) par l'intermédiaire d'un axe (7) fixé sur ledit chariot (3) et coopère, de manière démontable, avec ledit axe (7) par l'intermédiaire d'une patte d'accrochage (11).

2. Dispositif, suivant la revendication 1, caractérisé en ce que le chariot (3) est guidé sur le tube (4) au moyen de roulettes (8) et est verrouillable sur ledit tube (4) par l'intermédiaire d'une came (9) actionnée au moyen d'un levier (10).

3. Dispositif, suivant la revendication 1, caractérisé en ce que la surface supérieure du nettoyeur (5) tournée vers le cylindre Morel (2) coopère avec l'enroulement en spirale de la garniture dudit cylindre Morel (2), de sorte que la rotation de ce dernier provoque un déplacement axial du porte-outils (1) et du nettoyeur (5).

4. Dispositif, suivant l'une quelconque des revendications 1 et 2, caractérisé en ce que plusieurs porte-outils (1) avec nettoyeur (5) sont mis en service sous un même cylindre Morel (2).

5. Dispositif, suivant l'une quelconque des revendications 1 à 4, caractérisé en ce qu'il est automatisé par prévision sur le chariot (3) d'un moyen motorisé agissant sur le tube de guidage (4), un moyen de pivotement du porte-outils (1), agissant sur ce dernier dans le sens d'un dégagement du nettoyeur (5) hors de contact d'avec le cylindre Morel (2), étant également prévu sur le chariot (3).

6. Dispositif, suivant la revendication 5, caractérisé en ce que le moyen de pivotement du porte-outils (1) se présente avantageusement sous forme d'un vérin ou d'un électro-aimant.

## Patentansprüche

1. Morelzylinder-Reinigungsvorrichtung an einer Karde,
welche abhebbar ist und einen Werkzeugträger (1) umfaßt, der auf einem Wagen (3) angebracht ist, der auf einem Rohr (4) verlagerbar ist, welches sich parallel zur Achse des Morelzylinders (2) und unterhalb von diesem längs dessen gesamter Abgleichfläche erstreckt, und welche an einem Ende ein Reinigungswerkzeug (5) in Form eines halbstarren selbstreinigenden Belages hat, dadurch gekennzeichnet, daß sie ferner an ihrem anderen Ende ein Gegengewicht (6) trägt und daß sie verschwenkbar auf dem Wagen (3) angeordnet ist, wozu eine Achse (7) vorgesehen ist, die auf dem Wagen (3) befestigt ist, wobei der Werkzeugträger mit der Achse (7) lösbar über eine Koppelklaue (11) zusammenarbeitet.

2. Vorrichtung nach Anspruch 1, dadurch gekennzeichnet,
daß der Wagen (3) durch Rollen (8) auf dem Rohr (4) geführt ist und auf dem Rohr (4) durch eine Nocke (9) verriegelbar ist, welche mittels eines Hebels (10) betätigt wird.

3. Vorrichtung nach Anspruch 1, dadurch gekennzeichnet,
daß die obenliegende Oberfläche des Reinigungswerkzeuges (5), die dem Morelzylinder (2) zugewandt ist, mit der spiralförmigen Wicklung zusammenarbeitet, die den Belag des Morelzylinders (2) bildet, das ganze derart, daß die Drehung des letzteren eine axiale Verlagerung des Werkzeugträgers (1) und des Reinigungswerkzeuges (5) herbeiführt.

4. Vorrichtung nach einem der Ansprüche 1 oder 2,
dadurch gekennzeichnet, daß mehrere jeweils ein Reinigungswerkzeug (5) aufweisende Werkzeugträger (1) unter ein- und demselben Morelzylinder (2) ihre Arbeit verrichten.

5. Vorrichtung nach einem der Ansprüche 1 bis 4, dadurch gekennzeichnet, daß sie dadurch automatisiert ist, daß auf dem Wagen (3) ein Motor vorgesehen ist, welcher auf das Führungsrohr (4) arbeitet, und daß auf dem Wagen (3) ferner eine Schwenkeinrichtung für den Werkzeugträger (1) vorgesehen ist, die auf den letzteren im Sinne eines Abhebens des Reinigungswerkzeuges (5) einwirkt, wodurch die Berührung des Reinigungswerkzeuges (5) mit dem Morelzylinder (2) aufgehoben wird.

6. Vorrichtung nach Anspruch 5, dadurch gekennzeichnet,
daß die Schwenkeinrichtung für den Werkzeugträger (1) vorzugsweise in Form eines Arbeitszylinders oder eines Elektromagneten vorgesehen ist.

## Claims

1. Device for cleaning the Morel rollers of a card, the device being detachable and provided with a tool carrier (1) mounted on a carriage (3) movable on a tube (4) extending parallel to the axis of the Morel roller (2) and beneath the Morel roller (2) along its complete length, said device comprising at one end a cleaner (5) in the form of a semi-rigid self-cleaning lining, characterised in that it also comprises a counter-weight (6) at its other end and in that it is mounted pivotally on the carriage (3) by means of a pivot (7) fixed on said carriage (3) and so co-operates with said pivot (7) by means of a fixing lug (11) as to be detachable.

2. A device according to Claim 1, characterised in that the carriage (3) is guided on the tube (4) by means of rollers (8) and is lockable on said tube (4) by means of a cam (9) actuated by means of a lever (10).

3. Device according to Claim 1, characterised in that the upper surface of the cleaner (5) facing the Morel roller (2) so co-operates with the spiral winding of the clothing of said Morel roller (2) that the rotation of the latter results in an axial displacement of the tool carrier (1) and of the cleaner (5).

4. Device according to Claim 1 or 2, characterised in that a number of tool holders (1) with cleaners (5) are operated beneath one and the same Morel roller (2).

5. Device according to any one of Claims 1 to 4, characterised in that it is automated by provision on the carriage (3) of motorised means acting on the guide tube (4), means for pivoting the tool holder (1) also being provided on the carriage (3), such means acting on the tool holder in the direction of disengagement of the cleaner (5) from contact with the Morel roller (2).

6. Device according to Claim 5, characterised in that the pivoting means for the tool holder (1) is advantageously in the form of a jack or an electromagnet.
